# EUROPÄISCHE PATENTSCHRIFT

(11) **EP 0 069 845 B1**
(45) Veröffentlichungstag und Bekanntmachung des Hinweises auf die Patenterteilung: **16.09.1987**
(21) Anmeldenummer: 82104321.3
(22) Anmeldetag: 17.05.1982
(51) Int. Cl.: F04B 27/06

(54) **Radialkolbenverdichter**
Radial piston compressor
Compresseur à pistons radiaux

(30) Priorität: 25.05.1981 DE 3120812
(43) Veröffentlichungstag der Anmeldung: 19.01.1983
(73) Patentinhaber: SIEMENS AKTIENGESELLSCHAFT, 80333 München (DE)
(72) Erfinder: Schönwald, Siegfried, D-8740 Bad Neustadt (DE)

## Beschreibung

Die Erfindung bezieht sich auf einen Radialkolbenverdichter, mit in Kolbenräumen eines auf einer feststehenden Achse drehbar gelagerten Zylinderblocks radial hin- und herbewegbaren Kolben, deren Radialbewegung durch ein drehbares, mit seiner Drehachse exzentrisch zur Drehachse des Zylinderblockes angeordnetes Führungsteil gesteuert ist, bei dem im Bereich der von dem Zylinderblock auf der feststehenden Achse überdeckten Fläche jeweils ein sich über einen Teilumfang der feststehenden Achse erstreckender Saug- und Druckschlitz vorgesehen und in den zwischen dem Zylinderblock und der feststehenden Achse bestehenden Spalt Öl eingebracht ist, bei dem ferner die einzelnen Kolbenräume in ihrem der feststehenden Achse benachbarten Boden eine Öffnung aufweisen, die zumindest auf der der Achse zugewandten Bodenseite in der gleichen Ebene wie der Saug- und Druckschlitz liegt.

Ein solcher Radialkolbenverdichter ist durch die DE-C-2710734 bekannt. Wie in dieser Patentschrift erläutert ist, wird beim Ansaugen des zu verdichtenden Mediums auch Öl mitangesaugt, das über die Öffnung im Boden der Kolbenräume auch zwischen den Zylinderblock und die feststehende Achse gelangt und hier vorhandene Spalte abdichtet. Es hat sich nun gezeigt, dass die Dichtwirkung des auf diese Weise zwischen den Zylinderblock und die feststehende Achse gelangten Öles unbefriedigend ist. Das verdichtete Gas verdrängt nämlich das Öl und bläst es aus dem zwischen dem Zylinderblock und der feststehenden Achse bestehenden Spalt heraus.

Der Erfindung liegt die Aufgabe zugrunde, einen Radialkolbenverdichter der eingangs beschriebenen Art so auszugestalten, dass eine einwandfreie Abdichtung durch das zwischen dem Zylinderblock und der feststehenden Achse befindliche Öl erreicht wird.

Die Lösung der gestellten Aufgabe gelingt bei einem Radialkolbenverdichter, bei dem der Zylinderblock mittels eines Wälzlagers auf der feststehenden Achse gelagert ist nach der Erfindung dadurch, dass der Spalz einen in Richtung vom Saugschlitz zum Druckschlitz hin abnehmenden Querschnitt aufweist und das Öl gezielt im Bereich des grössten Spaltquerschnittes in den Spalt eingebracht ist, wobei der abnehmende Spaltquerschnitt dadurch erzielt ist, dass das Wälzlager gegenüber der feststehenden Achse exzentrisch angeordnet ist oder dass in der feststehenden Achse auf beiden Seiten des Saugschlitzes mit Abstand zu demselben jeweils mindestens eine von dem Zylinderblock überdeckte Nut vorgesehen ist, die sich in Umfangsrichtung etwa vom Anfang des Saugschlitzes ausgehend mindestens bis zum Ende des Druckschlitzes erstreckt und deren Tiefe und/oder Breite vom Saugschlitz zum Druckschlitz hin abnimmt. Infolge seiner Viskositätwird das Öl von dem rotierenden Zylinderblock mitgenommen. Die Verminderung des Spaltquerschnittes mindestens an einer Stelle führt zu einem Anstieg des auf das Öl wirkenden Druckes, der durch entsprechende Dimensionierung der Querschnittsverringerung gleich oder grösser als der Druckanstieg des zu verdichtenden Gases gemacht werden kann. Da das sich zwischen dem Zylinderblock und der feststehenden Achse befindliche Öl nunmehr unter hohem Druck steht, kann es durch das zu verdichtende Gas nicht mehr aus dem Spalt herausgeblasen werden.

Ist der Zylinderblock mittels eines Wälzlagers auf der feststehenden Achse gelagert, so ist die Verminderung des Spaltes durch die konstruktive Ausführungsform festgelegt. Arbeitet der Verdichter mit unterschiedlichen Gasdrücken, so muss die Querschnittsverminderung des Spaltes so bemessen werden, dass der hydrodynamisch erzeugte Öldruck etwa dem höchsten vorkommenden Verdichterdruck des Gases entspricht. Arbeitet der Verdichter mit niederen Verdichtungsdrükken, dann dringt allerdings das Öl infolge des höheren Druckes gegen das Gas vor und fliesst zu den Kolbenräumen hin ab. Das in die Kolbenräume gelangende Öl wird am Ende des Verdichtungshubes zusammen mit dem Gas ausgeschoben, was zu Ölschlägen führen kann. Um das Eindringen des Öles in die Kolbenräume zu verhindern, ist eine automatische Anpassung des jeweiligen Öldruckes an den Verdichtungsdruck notwendig.

Eine einwandfreie Abdichtung durch das zwischen dem Zylinderblock und der feststehenden Achse befindliche Öl bei wechselndem Verdichtungsdruck wird entsprechend einem weiteren Lösungsvorschlag dadurch erreicht, dass der Spalt einen in Richtung vom Saugschlitz zum Druckschlitz hin abnehmenden Querschnitt aufweist und das Öl gezielt im Bereich des grössten Spaltquerschnittes in den Spalt eingebracht ist, wobei der abnehmende Spaltquerschnitt dadurch erzielt ist, dass die vom Zylinderblock überdeckte Fläche an der feststehenden Achse als Lagerfläche ausgebildet ist, auf der der Zylinderblock unmittelbar drehbar gelagert ist, wobei die wirksame tragende Fläche B - D des Zylinderblockes gleich 0,8 bis 1,3. A/ sin 7-c ist, dabei entspricht B der wirksamen z Gesamtbreite des zwischen dem Zylinderblock und der feststehenden Achse bestehenden Spaltes, D dem Durchmesser des Spaltes, A der Querschnittsfläche eines Kolbens und Z der Anzahl der in einer Radialebene liegenden Kolben und ist mindestens gleich 2. Die über dem Umfang gemittelte Radiallast des Zylinderblockes als Reaktionskraft der Kolbenkräfte ist etwa dem Verdichtungsdruck des Gases proportional. Der Zylinderblock stellt sich unter dieser Radiallast so zur feststehenden Achse ein, dass die sich in dem Spalt zwischen dem Zylinderblock und der feststehenden Achse hydrodynamisch aufbauende Druckkraft mit dieser Radiallast im Gleichgewicht steht. Je höher der Verdichtungsdruck ist, umso grösser wird auch die Radialkraft und damit auch die Exzentrität zwischen dem Zylinderblock und der feststehenden Achse und dadurch letztlich auch der Öldruck, wie dies von der Schmierung bei Gleitlagern her bekannt ist (siehe Hütte, Maschinenbau Teil A, Berlin 1954, 28. Auflage, Seite 61, Bild 2). Durch die entsprechende Dimensionierung der Breite des Dichtspaltes wird erreicht, dass in einem weiten Druckbereich der hydrodynamische Öldruck in der Grössenordnung des korrespondierenden Verdichtungsdruck des jeweiligen Kolbens liegt, sodass das Öl durch die von dem Verdichtungsmittel ausgeübte Axialkraft nicht aus dem Spalt herausgedrängt werden kann.

Weiterhin hat es sich als zweckmässig erwiesen, dass auf beiden Seiten des Saugschlitzes jeweils mindestens eine Rinne vorgesehen ist, deren Querschnitt grösser als der grösstmögliche Querschnitt des zwischen dem Zylinderblock und der feststehenden Achse bestehenden Spaltes ist und in die im Bereich ihres in Drehrichtung gesehen vorderen Endes Öl eingebracht ist. Durch eine derartige Rinne wird der Öldruck bereits zum Ende des Saugschlitzes hin etwas über den Ansaugdruck angehoben. Der Öldruck steigt dann zum Druckschlitz hin proportional dem Verdichtungsdruck an. Ein Anstieg des Öldruckes bereits in der Rinne wird dadurch erzielt, dass diese einen zum Ende des Saugschlitzes hin verringerten Querschnitt aufweist. Die Dichtwirkung der Ölfilme, sowohl zwischen der feststehenden Achse und dem rotierenden Zylinderblock als auch zwischen den Kolben und den Wänden der Kolbenräume kann noch dadurch verbessert werden, dass der Zylinderblock und die feststehende Achse in einem geschlossenen druckfesten Gehäuse angeordnet sind und der Druck in dem Gehäuse zwischen dem Ansaugdruck und dem Verdichtungsdruck des Verdichters liegt. In einem solchen geschlossenen Gehäuse stellt sich unter der Wirkung verdichtungsseitig zu- und saugseitig abströmender Spaltverluste ein Druckgleichgewicht ein. Um eine Minimierung der Spalt- und Ventilationsverluste zu erreichen, ist in dem Gehäuse ein bestimmter Druck erforderlich. Ein solcher Druck lässt sich in dem Gehäuse auf einfache Weise dadurch einstellen, dass an der feststehenden Achse in dem zwischen dem Saug- und Druckschlitz liegenden Umfangsbereich ein in den Gehäuseraum mündender Durchlass vorgesehen ist. Der Durchlass wird im Umfangsbereich an der Stelle angeordnet, an der der gewünschte Druck in den Kolbenräumen herrscht.

Bei einem Radialkolbenverdichter, bei dem der Zylinderblock mit dem Aussenläufer eines als Aussenläufermotor ausgebildeten Antriebsmotors gekuppelt ist, kann ein Auffangen und anschliessendes Reinigen des überschüssigen, aus den Spalten des Zylinderblockes austretenden Öles dadurch erreicht werden, dass mit dem Aussenläufer eine den Zylinderblock zumindest teilweise überdeckende Glocke verbunden ist, deren Wand zum offenen Ende der Glocke hin etwas nach aussen geneigt verläuft. Infolge dieser Neigung kann das Öl wegen seines gegenüber den Verunreinigungen geringeren spezifischen Gewichtes nach dem Ende der Glocke hin unter der Wirkung der Zentrifugalkraft abfliessen, während die spezifisch schweren Verunreinigungen an der Wand der Glocke haften bleiben. Die Reinigungswirkung kann noch dadurch verbessert werden, dass die Innenwand der Glocke aufgerauht oder mit einem Rauhbelag versehen ist. Die gleiche Wirkung lässt sich auch dadurch erzielen, dass an der Innenwand der Glocke eine oder mehrere umlaufende Rillen vorgesehen sind. In diesen Rillen lagern sich die Verunreinigungen ab.

Zweckmässigerweise ist die Glocke am Blechpaket des Aussenläufers befestigt. Wenig Montageaufwand ergibt sich dadurch, dass die Glocke einteilig mit dem Kurzschlussring des Aussenläufers hergestellt ist. Da eine derartige Glocke eine glatte Oberfläche aufweist, treten nur geringe Reibungsverluste auf, so dass durch eine solche Glocke darüber hinaus die Ventilationsverluste vermindert werden.

Anhand eines in der Zeichnung dargestellten. Ausführungsbeispiels wird der Anmeldungsgegenstand nachfolgend näher beschrieben. Es zeigt:
Fig. 1 einen Radialkolbenverdichter, der zusammen mit dem als Aussenläufer ausgebildeten Antriebsmotor in einem durckfesten Gehäuse angeordnet ist,
Fig. 2 die von dem Zylinderblock überdeckte Fläche der feststehenden Achse in einer Abwicklung,
Fig. 3 die abgewickelte Darstellung nach Fig. 2 im Schnitt entlang der Linie 111-111,
Fig. 4 eine andere Ausbildung der von dem Zylinderblock überdeckten Fläche der feststehenden Achse in einer Abwicklung,
Fig. 5 die von dem Zylinderblock überdeckte Fläche der feststehenden Achse in perspektivischer Darstellung.

In Fig. 1 besteht der Radialkolbenverdichter aus einem auf einer feststehenden Achse 1 drehbar angeordneten Zylinderblock 2. An dem Zylinderblock 2 sind gleichmässig über dessen Umfang verteilt mehrere zylindrische Kolbenräume 3 ausgebildet. In jedem Kolbenraum 3 ist ein freibeweglicher Kolben 4 angeordnet. Die Kolben 4 bestehen aus einem topfförmigen Abstützteil 5, in das eine Kugel 6 eingelegt ist, die an einem Führungsring 7 abrollt. Der Führungsring 7 wird von einem Führungsteil 8 getragen, das gegenüber dem Zylinderblock 2 exzentrisch auf der feststehenden Achse 1 gelagert ist. Infolge dieser exzentrischen Anordnung des Zylinderblockes 2 gegenüber dem Führungsteil 8 werden die Kolben 4 in den Kolbenräumen 3 auf- und abbewegt. Bei der Darstellung nach Fig. 1 befindet sich der linke Kolben 4 in seiner unteren Totpunktstellung (UT) und der rechte Kolben 4 in seiner oberen Totpunktstellung (OT).

Zum Antrieb des Radialkolbenverdichters ist als Antriebsmotor 11 ein Aussenläufermotor vorgesehen, dessen Innenständer 9 auf der feststehenden Achse 1 befestigt ist. Der Aussenläufer 10 ist über stirnseitig mit dem betreffenden Kurzschlussring 12 verbundene Arme 13 mit dem Zylinderblock 2 gekoppelt. Dass aus dem Radialkolbenverdichter und dem Antriebsmotor 11 gebildete Verdichteraggregat ist in ein druckfestes Gehäuse 14 eingesetzt.

An dem verdichterseitigen Ende ist die feststehende Achse 1 hohl ausgebildet und dient als Zufuhrkanal 15 für das zu verdichtende Gas. In dem hohl ausgebildeten Teil der feststehenden Achse 1 ist konzentrisch eine Druckleitung 16 angebracht, die mit dem Druckschlitz 18 des Radialkolbenverdichters in Verbindung steht. Der Zufuhrkanal 15 hat Verbindung mit dem Saugschlitz 17 des Radialkolbenverdichters.

Die von dem Zylinderblock 2 auf der feststehenden Achse 1 überdeckte Fläche ist als Lagerfläche 19 ausgebildet. Auf dieser Lagerfläche 19 ist der Zylinderblock 2 mittels eines Ringes 21 an dem die einzelnen Zylinder 20 angeordnet sind unmittelbar gelagert. Der Ring 21 bildet gleichzeitig den Boden der Kolbenräume 3. Im Boden jedes Kolbenraumes 3 ist eine Öffnung 22 vorgesehen, die sich mit dem Saug- bzw. Druckschlitz 17 bzw. 18 überdeckt.

In der feststehenden Achse 1 ist ferner ein sich bis zu deren unterem Ende erstreckender Bohrungskanal 24 ausgebildet. Mit diesem Bohrungskanal stehen zwei Querbohrungen 25 in Verbindung. Diese Querbohrungen 25 erstrecken sich bis zur Lagerfläche 19 und sind von dem Ring 21 überdeckt. Über den Bohrungskanal 24 wird mittels einer Pumpe Öl zugeführt, das durch die Querbohrungen 25 zwischen die Lagerfläche 19 und den Ring 21 des Zylinderblockes 2 gelangt.

In Fig. 2 ist die von dem Zylinderblock 2 überdeckte Fläche 26 der feststehenden Achse 1 in einer Abwicklung dargestellt. Wie aus dieser Darstellung zu erkennen ist, erstreckt sich der Saugschlitz 17 nahezu bis zu dem unteren Totpunkt UT. Der Druckschlitz 18 ist wesentlich kürzer und endet am oberen Totpunkt OT. Auf der Strecke zwischen dem Saug- und dem Druckschlitz 17 und 18 erfolgt die Verdichtung des Gases. Zu beiden Seiten des Saugschlitzes 17 ist jeweils eine Nut 27 ausgebildet, die sich über den Druckschlitz 18 hinaus erstreckt. In dem Bereich zwischen dem Saug- und dem Druckschlitz 17 und 18 ist die Nut 27 durch zwei Breitenabstufungen 28 und wie die Schnittdarstellung nach Fig. 3 zeigt, durch mehrere Tiefenabstufungen 29 in ihrem Querschnitt verringert. Das durch die Querbohrung 25 in die Nut 27 eingebrachte Öl wird von dem Zylinderblock 2 mitgeschleppt. Infolge der durch die Abstufung 28 und 29 bedingten Querschnittsverminderung der Nut 27 wird das Öl einem immer höheren Druck ausgesetzt, der in etwa dem sich zwischen dem Saug- und dem Druckschlitz 17 und 18 aufbauenden Verdichtungsdruck entspricht bzw. sogar bei entsprechender Dimensionierung des Nutquerschnittes höher als der Verdichtungsdruck des Gases ist. Die Anbringung der beschriebenen Nuten 27 zu beiden Seiten des Saugschlitzes 17 und des Druckschlitzes 18 ist insbesondere bei einem Radialkolbenverdichter vorteilhaft, bei dem der Zylinderblock 2 mittels eines Wälzlagers auf der feststehenden Achse 1 gelagert ist.

In Fig. 4 ist die zur unmittelbaren Lagerung des Zylinderblockes 2 dienende Lagerfläche 19 in einer Abwicklung dargestellt. Zu beiden Seiten der Saugöffnung 17 ist jeweils eine Rinne 30 in der feststehenden Achse 1 ausgebildet. In die beiden Rinnen 30 münden wiederum die mit dem Bohrungskanal 24 verbundenen Querbohrungen 25. Die Rinnen 30 weisen z. B. eine Tiefenabstufung 31 auf und laufen an ihrem Ende, wie aus Fig. 5 zu erkennen ist, in einer Schräge 32 aus. Die durch die Tiefenabstufung 31 und/oder die Schräge 32 bedingte Querschnittsverminderung der Rinne 30 führt wiederung zu einem Druckanstieg des über die Querbohrung 25 in die Rinne 30 eingebrachten Öles. Die Rinnen 30 erstrecken sich nur etwa bis zum Ende des Saugschlitzes 17. Ein Anstieg des Öldruckes am Ende der Rinne 30 wird auch dann erreicht, wenn die Querschnittsverringerung nicht innerhalb der Rinne 30 vorgenommen ist, sondern der Querschnitt des Spaltes zwischen dem Zylinderblock 2 und der feststehenden Achse 1 im Anschluss an die Rinne 30 kleiner ist als der Rinnenquerschnitt. Da der Zylinderblock 2 direkt auf der Lagerfläche 19 gelagert ist, erfolgt durch den in den Kolbenräumen herrschenden Verdichtungsdruck eine exzentrische Einstellung des Zylinderblockes gegenüber der Lagerfläche 19. Durch diese exzentrische Einstellung ergibt sich zwischen dem Ring 21 des Zylinderblockes 2 und der Lagerfläche 19 ein in seiner Weite vom Saugschlitz 17 zum Druckschlitz 18 hin abnehmender Spalt. In den im Querschnitt verminderten Rinnen 30 wird der Öldruck bereits zum Ende des Saugschlitzes 17 hin etwas über den Ansaugdruck des Gases angehoben. Durch den sich zum Druckschlitz 18 hin weiter verengenden Spalt steigt der Öldruck ebenso wie der Verdichtungsdruck des Gases in den Kolbenräumen 3 stetig an.

In dem Umfangsbereich zwischen dem Saug-und Druckschlitz 17 und 18 ist in der Lagerfläche 19 ein Querschlitz 33 ausgebildet, der mindestens bis unter die Öffnung 22 im Boden der Kolbenräume 3 reicht. Über eine axiale Bohrung 34 ist eine Verbindung zwischen dem Querschlitz 33 und dem den Verdichter umgebenden Aussenraum hergestellt. Ist der Drehkolbenverdichter zusammen mit seinem Antriebsmotor, wie in Fig. 1 dargestellt, in einem druckfesten Gehäuse 14 eingebaut, so wird über den Querschlitz 33 und die axiale Bohrung 34 ein Druckausgleich mit dem druckfesten Gehäuse 14 hergestellt. Damit stellt sich im Innenraum des Gehäuses 14 ein Druck ein, der etwa dem Verdichtungsdruck entspricht, der an der Stelle des Querschlitzes 33 herrscht.

Bei dem beschriebenen Radialkolbenverdichter wird eine zufriedenstellende Abdichtung zwischen dem Zylinderblock 2 und der Lagerfläche 19 durch einen dem zwischen dem Saug- und dem Druckschlitz 17 und 18 ansteigenden Verdichtungsdruck entsprechenden Anstieg des Öldrukkes in dem zwischen dem Zylinderblock 2 und der Lagerfläche 19 besteheden Spalt erreicht. Je nach Art der Lagerung des Zylinderblockes 2 kann der Anstieg des Öldruckes durch verschiedene Massnahmen bewirkt werden. Ist der Zylinderblock 2 mittels eines Wälzlagers auf der feststehenden Achse gelagert, so werden zu beiden Seiten des Saugschlitzes 17 Nuten 27 vorgesehen, deren Querschnitt zum Druckschlitz 18 hin vermindert ist. Infolge dieser Querschnittsverringerung ergibt sich ein Druckanstieg für das von dem Zylinderblock 2 mitgeschleppte Öl. Durch das Wälzlager und die Ausbildung der Nuten 27 sind sowohl die Abmessungen des Spaltes zwischen dem Zylinderblock 2 und der von ihm überdeckten Fläche 26 der feststehenden Achse 1 als auch die Querschnittsverminderung der Nuten 27 festgelegt. Dementsprechend wird unabhängig von dem jeweiligen Verdichtungsdruck immer der gleiche Öldruck erzeugt. Durch entsprechende Gestaltung des Querschnittes der Nuten 27 kann dieser Öldruck so bemessen werden, dass er über dem höchsten Verdichtungsdruck liegt. Arbeitet der Verdichter mit niederen Verdichtungsdrücken, dann besteht die Gefahr, dass das Öl in die Kolbenräume 3 vordringt.

Eine selbsttätige Anpassung des Öldruckes an den jeweiligen Verdichtungsdruck wird dadurch ermöglicht, dass der Zylinderblock 2 direkt auf der feststehenden Achse 1 gelagert ist. Die an der feststehenden Achse 1 ausgebildete Lagerfläche 19 bildet dann zusammen mit dem auf ihr aufliegenden Ring 21 des Zylinderblockes 2 ein Gleitlager. Der einseitig in dem Zylinderblock 2 wirkende Verdichtungsdruck führt zu einer exzentrischen Einstellung des Zylinderblockes 2 gegenüber der Lagerfläche 19 an der feststehenden Achse 1. Dort wo der Verdichtungsdruck am grössten ist, wird der Zylinderblock 2 am stärksten an die Lagerfläche 19 angepresst und damit stellt sich an dieser Stelle auch die kleinste Spaltweite ein. Als Folge dieser verkleinerten Spaltweite erhöht sich der Öldruck. Durch entsprechende Bemessung der Auflagefläche des Zylinderblockes 2 auf der Lagerfläche 19 kann in dem Spalt ein dem Verdichtungsdruck entsprechender Öldruck erzeugt werden. Der auf der Lagerfläche 19 aufliegende Teil des Ringes 21 entspricht der wirksamen Breite der Spaltfläche.

In dem das Verdichtungsaggregat umschliessenden druckfesten Gehäuse 14 stellt sich ein zwischen dem Ansaugdruck und dem Verdichtungsdruck liegender Druck ein. Da in derartigen Radialkolbenverdichtern oft Gase verdichtet werden, die ein höheres spezifisches Gewicht als Luft haben, steigen mit dem erhöhten Druck in dem druckfesten Gehäuse 14 auch die Ventilationsverluste stark an. Zur Verminderung dieser Ventilationsverluste ist an dem Aussenläufer 10 des Antriebsmotors 11 eine Glocke 35 befestigt, die den Zylinderblock 2 zumindest teilweise überdeckt. Das im Innenraum der Glocke 35 befindliche Gas wird in Rotation versetzt und weist gegenüber dem ebenfalls rotierenden Zylinderblock 2 nur eine geringe Relativgeschwindigkeit auf, so dass sich auch nur geringe Ventialtionsverluste ergeben. Andererseits entstehen an der glatten Aussenseite der Glocke 35 gegenüber dem in dem druckfesten Gehäuse 14 befindlichen Gas ebenfalls nur geringe Ventilationsverluste. Durch entsprechende Anordnung des Querschlitzes 33 zwischen dem Saugschlitz 17 und dem Druckschlitz 18 kann der Druck in dem druckfesten Gehäuse 14 so eingestellt werden, dass die Spalt- und Ventilationsverluste ein Minimum erreichen.

Die Glocke 35 kann zusammen mit dem Kurzschlussring 12 und den Armen 13 in einem Arbeitsgang hergestellt werden. Wird die Wand der Glocke 35 zu dem offenen Ende der Glocke hin etwas nach aussen geneigt, so kann durch eine solche Glocke eine Abscheidung von in dem Öl vorhandenen Verunreinigungen erreicht werden. Das aus dem Spalt zwischen dem Zylinderblock 2 und der Lagerfläche 19 austretende Öl tropft bzw. spritzt in die Glocke 35. Die durch die Rotation der Glocke 35 hervorgerufene Zentrifugalkraft lässt das Öl an der nach aussen geneigten Wand der Glocke 35 zu deren offenem Ende hin abfliessen. Die gegenüber dem Öl spezifisch schwereren Verunreinigungen bleiben dagegen an der Glockenwand haften. Durch entsprechende Gestaltung der Glockenwand, beispielsweise Anbringung eines Rauhbelages bzw. einer oder mehreren umlaufenden Rillen kann die Reinigungswirkung noch verbessert werden.

## Patentansprüche

1. Radialkolbenverdichter, mit in Kolbenräumen (3) eines auf einer feststehenden Achse (1) drehbar gelagerten Zylinderblockes (2) radial hin- und herbewegbaren Kolben (4), deren Radialbewegung durch ein drehbares, mit seiner Drehachse exzentrisch zur Drehachse des Zylinderblockes (2) angeordnetes Führungsteil (8) gesteuert ist, bei dem im Bereich der von dem Zylinderblock (2) auf der feststehenden Achse (1) überdeckten Fläche jeweils ein sich über einen Teilumfang der feststehenden Achse (1) erstreckender Saug- und Druckschlitz (17 und 18) vorgesehen und in den zwischen dem Zylinderblock (2) und der feststehenden Achse (1) bestehenden Spalt Öl eingebracht ist, bei dem ferner die einzelnen Kolbenräume (3) in ihrem der feststehenden Achse (1) benachbarten Boden eine Öffnung (22) aufweisen, die zumindest auf der der Achse (1) zugewandten Bodenseite in der gleichen Ebene wie der Saug-und Druckschlitz (17 und 18) liegt, und bei dem der Zylinderblock (2) mittels eines Wälzlagers auf der feststehenden Achse (1) gelagert ist, dadurch gekennzeichnet, dass der Spalt einen in Richtung vom Saugschlitz (17) zum Druckschlitz (18) hin abnehmenden Querschnitt aufweist und das Öl gezielt im Bereich des grössten Spaltquerschnittes in den Spalt eingebracht ist, wobei der abnehmende Spaltquerschnitt dadurch erzielt ist, dass das Wälzlager gegenüber der feststehenden Achse (1) exzentrisch angeordnet ist oder dass in der feststehenden Achse (1) auf beiden Seiten des Saugschlitzes (17) mit Abstand zu demselben jeweils mindestens eine von dem Zylinderblock (2) überdeckte Nut (27) vorgesehen ist, die sich in Umfangsrichtung etwa vom Anfang des Saugschlitzes (17) ausgehend mindestens bis zum Ende des Druckschlitzes (18) erstreckt und deren Tiefe und/oder Breite vom Saugschlitz (17) zum Druckschlitz (18) hin abnimmt.

2. Radialkolbenverdichter, mit in Kolbenräumen (3) eines auf einer feststehenden Achse (1) drehbar gelagerten Zylinderblockes (2) radial hin- und herbewegbaren Kolben (4), deren Radialbewegung durch ein drehbares, mit seiner Drehachse exzentrisch zur Drehachse des Zylinderblockes (2) angeordnetes Führungsteil (8) gesteuert ist, bei dem im Bereich der von dem Zylinderblock (2) auf der feststehenden Achse (1) überdeckten Fläche jeweils ein sich über einen Teilumfang der feststehenden Achse (1) erstreckender Saug- und Druckschlitz (17 und 18) vorgesehen und in den zwischen dem Zylinderblock (2) und der feststehenden Achse (1) bestehenden Spalt Öl eingebracht ist, bei dem ferner die einzelnen Kolbenräume (3) in ihrem der feststehenden Achse (1) benachbarten Boden eine Öffnung (22) aufweisen, die zumindest auf der der Achse (1) zugewandten Bodenseite in der gleichen Ebene wie der Saug-und Druckschlitz (17 und 18) liegt, dadurch gekennzeichnet, dass der Spalt einen in Richtung vom Saugschlitz (17) zum Druckschlitz (18) hin abnehmenden Querschnitt aufweist und das Öl gezielt im Bereich des grössten Spaltquerschnittes in den Spalt eingebracht ist, wobei der abnehmende Spaltquerschnitt dadurch erzielt ist, dass die vom Zylinderblock (2) überdeckte Fläche an der feststehenden Achse (1) als Lagerfläche (19) ausgebildet ist, auf der der Zylinderblock (2) unmittelbar drehbar gelagert ist, wobei die wirksame tragende Fläche B· D des Zylinderblockes (2) gleich 0,8 bis 1,3· A/ sin 1-u ist, dabei entspricht B der z wirksamen Gesamtbreite des zwischen dem Zylinderblock (2) und der feststehenden Achse (1) bestehenden Spaltes, D dem Durchmesser des Spaltes, A der Querschnittsfläche eines Kolbens (4) und Z der Anzahl der in einer Radialebene liegenden Kolben (4) und ist mindestens gleich 2.

3. Radialkolbenverdichter nach Anspruch 1, dadurch gekennzeichnet, dass die Tiefe und/oder Breite der Nuten (27) stufenförmig vermindert ist.

4. Radialkolbenverdichter nach Anspruch 2, dadurch gekennzeichnet, dass auf beiden Seiten des Saugschlitzes (17) jeweils mindestens eine Rinne (30) vorgesehen ist, deren Querschnitt grösser als der grösstmögliche Querschnitt des zwischen dem Zylinderblock (2) und der feststehenden Achse (1) bestehenden Spaltes ist und in die im Bereich ihres in Drehrichtung gesehen vorderen Endes Öl eingebracht ist.

5. Radialkolbenverdichter nach Anspruch 4, dadurch gekennzeichnet, dass die Ringe (30) einen zum Ende des Saugschlitzes (17) hin verringerten Querschnitt aufweist.

6. Radialkolbenverdichter nach einem der vorhergehenden Ansprüche, dadurch gekennzeichnet, dass der Zylinderblock (2) und die feststehende Achse (1) in einem geschlossenen druckfesten Gehäuse (14) angeordnet sind und der Druck in dem Gehäuse (14) zwischen dem Ansaugdruck und dem Verdichtungsdruck des Verdichters liegt.

7. Radialkolbenverdichter nach Anspruch 6, dadurch gekennzeichnet, dass an der feststehenden Achse (1) in dem zwischen dem Saug- und dem Druckschlitz (17 und 18) liegenden Umfangsbereich ein in den Gehäuseraum mündender Durchlass (33, 34) vorgesehen ist.

8. Radialkolbenverdichter nach Anspruch 6, bei dem der Zylinderblock mit dem Aussenläufer eines als Aussenläufer ausgebildeten Antriebsmotors gekuppelt ist, dadurch gekennzeichnet, dass mit dem Aussenläufer (10) eine den Zylinderblock (2) zumindest teilweise überdeckende Glocke (35) verbunden ist, deren Wand zum offenen Ende der Glocke (35) hin etwas nach aussen geneigt verläuft.

9. Radialkolbenverdichter nach Anspruch 8, dadurch gekennzeichnet, dass die Innenwand der Glocke (35) aufgerauht oder mit einem Rauhbelag versehen ist.

10. Radialkolbenverdichter nach Anspruch 8, dadurch gekennzeichnet, dass an der Innenwand der Glocke (35) eine oder mehrere umlaufende Rillen vorgesehen sind.

11. Radialkolbenverdichter nach Anspruch 8, 9 oder 10, dadurch gekennzeichnet, dass die Glocke (35) am Bleckpaket des Aussenläufers (10) befestigt ist.

12. Radialkolbenverdichter nach Anspruch 11, dadurch gekennzeichnet, dass die Glocke (35) einteilig mit dem Kurzschlussring (12) des Aussenläufers (10) hergestellt ist.

## Claims

1. Radial piston compressor having pistons (4) movable radially backwards and forwards in piston chambers (3) of a cylinder block (2) rotatably mounted on a fixed shaft (1), the radial movement of which pistons is controlled by a rotatable guide part (8) arranged with its axis of rotation eccentric to the axis of rotation of the cylinder block (2), in which in the region of the surface on the fixed shaft (1) covered by the cylinder block (2) there is respectively provided a suction vent and a pressure vent (17 and 18) extending over a portion of the circumference of the fixed shaft (1), and in the gap existing between the cylinder block (2) and the fixed shaft (1) oil is introduced, in which the individual piston chamber (3) also have, in their base adjacent to the fixed shaft (1), an aperture (22) which lies in the same plane as the suction and pressure vents (17 and 18) at least on the base side facing the shaft (1), and in which the cylinder block (2) is mounted on the fixed shaft (1) by means of a roller bearing, characterised in that the gap has a cross-section which reduces in the direction from the suction vent (17) to the pressure vent (18), and the oil is introduced into the gap specifically in the region of the greatest gap cross-section, wherein the decreasing gap cross-section is achieved by the fact that the roller bearing is arranged eccentrically with respect to the fixed shaft (1) or in that in the fixed shaft (1) on either side of the suction vent (17) with a spacing therefrom there is provided a respective groove (27) covered by the cylinder block (2), which groove extends in the circumferential direction approximately from the beginning of the suction vent (17) outwards at least to the end of the pressure vent (18), and the depth and/or width of which decreases from the suction vent (17) to the pressure vent (18).

2. Radial piston compressor having pistons (4) movable radially backwards and forwards in piston chambers (3) of a cylinder block (2) rotatably mounted on a fixed shaft (1), the radial movement of which pistons is controlled by a rotatable guide part (8) arranged with its axis of rotation eccentric to the axis of rotation of the cylinder block (2), in which in the region of the surface on fixed shaft (1) covered by the cylinder block (2) there is respectively provided a suction vent and a pressure vent (17 and 18) extending over a portion of the circumference of the fixed shaft (1), and in the gap existing between the cylinder block (2) and the fixed shaft (1) oil is introduced, in which the individual piston chambers (3) also have in their base adjacent to the fixed shaft (1) an aperture (22) which lies in the same plane as the suction and pressure vents (17 and 18) at least on the base side facing the shaft (1), characterised in that the gap has a cross-section with reduces in the direction from the suction vent (17) to the pressure vent (18), and the oil is introduced into the gap specifically in the region of the greatest gap cross-section, wherein the decreasing gap cross-section is achieved by the fact that the surface on the fixed shaft (1) covered by the cylinder block (2) is constructed as a bearing surface (19) on which the cylinder block (2) is directly and rotatable mounted, whereby the effective stressed surface B·D of the cylinder block (2) is equal to 0.8 to 1.3 A/sin - wherein B z corresponds to the whole effective width of the gap existing between the cylinder block (2) and the fixed shaft (1), D corresponds to the diameter of the gap, A to the cross-sectional surface of a piston (4), and Z corresponds to the number of pistons (4) lying in one radial plane, and is equal to at least 2.

3. Radial piston compressor according to claim 1, characterised in that the depth and/or width of the grooves (27) is reduced in steps.

4. Radial piston compressor according to claim 2, characterised in that on each side of the suction vent (17) there is respectively provided at least one channel (30), the cross-section of which is greater than the greatest possible cross-section of the gap existing between the cylinder block (2) and the fixed shaft (1), and into which oil is introduced in the region of its front end seen in the direction of rotation.

5. Radial piston compressor according to claim 4, characterised in that the channel (30) has a cross-section which is reduced towards the end of the suction vent (17).

6. Radial piston compressor according to one of the preceding claims, characterised in that the cylinder block (2) and the fixed shaft (1) are arranged in a closed pressure-tight housing (14), and the pressure in the housing (14) lies between the intake pressure and the compression pressure of the compressor.

7. Radial piston compressor according to claim 6, characterised in that a passage (33, 34) opening into the housing chamber is provided on the fixed shaft (1) in the peripheral region lying between the suction and pressure vents (17 and 18).

8. Radial piston compressor according to claim 6, in which the cylinder block is coupled to the external rotor of a drive motor constructed as an external rotor, characterised in that connected to the external rotor (10) is a bell (35) at least partly covering the cylinder block (2), and the wall of this bell runs somewhat outwardly inclined towards the open end of the bell (35).

9. Radial piston compressor according to claim 8, characterised in that the inner wall of the bell (35) is roughened or is provided with a roughened lining.

10. Radial piston compressor according to claim 8, characterised in that one or a plurality of circumferentially extending channels are provided on the inner wall of the bell (35).

11. Radial piston compressor according to claim 8, 9 or 10, characterised in that the bell (35) is secured to the stack of laminations of the external rotor (10).

12. Radial piston compressor according to claim 11, characterised in that the bell (35) is produced in one part with the short-circuiting ring (12) of the external rotor (10).

## Revendications

1. Compresseur à pistons radiaux, comportant des pistons (4) déplaçables en va-et-vient dans des logements ou cylindres de pistons (3) d'un bloc-cylindres (2) monté de façon à pouvoir tourner sur un axe fixe (1), et dont les déplacements radiaux sont commandés par un organe rotatif de guidage (8) dont l'axe de rotation est excentré par rapport à l'axe de rotation du bloc-cylindres (2), et dans lequel des fentes d'aspiration et de refoulement (17 et 18) s'étendant sur une partie de la périphérie de l'axe fixe (1) sont prévues au voisinage de la surface recouverte par le bloc-cylindres (2) sur l'axe fixe (1), et de l'huile est introduite dans la fente existant entre le bloc-cylindres (2) et l'axe fixe (1), et dans lequel en outre les différents logements de pistons (3) comportent, dans leur fond voisin de l'axe fixe (1), une ouverture (22) qui est située, au moins du côté du fond qui est tourné vers l'axe (1), dans le même plan que les fentes d'aspiration et de refoulement (17 et 18), et dans lequel le bloc-cylindres (2) est supporté au moyen d'un roulement sur l'axe fixe (1), caractérisé par le fait que la fente comporte une section transversale qui diminue dans la direction s'étendant de la fente d'aspiration (17) vers la fente de refoulement (18), et l'huile est introduite de façon appropriée dans la fente, au niveau de la section transversale maximale de cette dernière, la réduction de la section transversale de la fente étant obtenue par le fait que le roulement est disposé en étant excentré par rapport à l'axe fixe (1) ou bien qu'il est prévu dans l'axe fixe (1), des deux côtés de la fente d'aspiration (17) et à distance de cette dernière, respectivement au moins une rainure (27) recouverte par le bloc-cylindres (2) et qui s'étend dans la direction périphérique approximativement depuis le début de la fente d'aspiration (17) au moins jusqu'à l'extrémité de la fente de refoulement (18) et dont la profondeur et/ou la largeur diminuent depuis la fente d'aspiration (17) en direction de la fente de refoulement (18).

2. Compresseur à pistons radiaux comportant des pistons (4) déplaçables en va-et-vient dans des logements de pistons (3) d'un bloc-cylindres (2) monté de façon à pouvoir tourner sur un axe fixe (1), et dont les déplacements radiaux sont commandés par un organe rotatif de guidage (8) dont l'axe de rotation est excentré par rapport à l'axe de rotation du bloc-cylindres (2), et dans lequel des fentes d'aspiration et de refoulement (17 et 18) s'étendant sur une partie de la circonférence de l'axe fixe (1), sont prévues au voisinage de la surface recouverte par le bloc-cylindres (2) sur l'axe fixe (1), et de l'huile est introduite dans la fente existant entre le bloc-cylindres (2) et l'axe fixe (1), et dans lequel en outre les différents logements de pistons (3) comportent, dans leur fond voisin de l'axe fixe (1), une ouverture (22) qui est située, au moins du côté du fond qui est tourné vers l'axe (1), dans le même plan que les fentes d'aspiration et de refoulement (17 et 18), caractérisé par le fait que la fente comporte une section transversale qui diminue dans la direction s'étendant de la fente d'aspiration (17) vers la fente de refoulement (18) et l'huile est introduite de façon appropriée dans la fente, au niveau de la section transversale maximale de cette dernière, la réduction de la section transversale de la fente étant obtenue par le fait que la surface recouverte par le bloc-cylindres (2) sur l'axe fixe (1) est réalisée sous la forme d'une surface d'appui (19), sur laquelle le bloc-cylindres (2) est monté directement de façon à pouvoir tourner, la surface portante efficace B·D du bloc-cylindres (2) étant comprise entre 0,8 et 1,3 _{'} A/sin Ir B correspon- z dant à la largeur totale effective de la fente existant entre le bloc-cylindres (2) et l'axe fixe (1), D correspondant au diamètre de la fente, A correspondant à la surface en coupe transversale d'un piston (4) et Z correspondant au nombre des pistons (4) situés dans un plan radial et étant égal au moins à 2.

3. Compresseur à pistons radiaux suivant la revendication 1, caractérisé par le fait que la profondeur et/ou la largeur des rainures (27) diminuent d'une manière échelonnée.

4. Compresseur à pistons radiaux suivant la revendication 2, caractérisé par le fait que des deux côtés de la fente d'aspiration (17), il est prévu respectivement au moins une rainure (30) dont la section transversale est supérieure à la section transversale maximale possible de la fente existant entre le bloc-cylindres (2) ou l'axe fixe (1) et dans laquelle l'huile est introduite au niveau de son extrémité avant dans le sens de rotation.

5. Compresseur à pistons radiaux suivant la revendication 4, caractérisé par le fait que la rainure (30) possède une section transversale réduite en direction de l'extrémité de la fente d'aspiration (17).

6. Compresseur à pistons radiaux suivant l'une des revendications précédentes, caractérisé par le fait que le bloc-cylindres (2) et l'axe fixe (1) sont disposés dans un carter fermé (14), résistant à la pression, et que la pression régnant dans le carter (14) est comprise entre la pression d'aspiration et la pression de refoulement du compresseur.

7. Compresseur à pistons radiaux suivant la revendication 6, caractérisé par le fait qu'un passage (33, 34) débouchant dans l'espace du carter est prévu sur l'axe fixe (1), dans la zone périphérique située entre les fentes d'aspiration et de refoulement (17 et 18).

8. Compresseur à pistons radiaux suivant la revendication 6, dans lequel le bloc-cylindres est accouplé au rotor extérieur d'un moteur d'entraînement réalisé sous la forme d'un rotor extérieur, caractérisé par le fait qu'au rotor extérieur (10) se trouve reliée une cloche (35) recouvrant au moins partiellement le bloc-cylindres (32) et dont la paroi s'étend en direction de l'extrémité ouverte de la cloche (35), en étant légèrement inclinée vers l'extérieur.

9. Compresseur à pistons radiaux suivant la revendication 8, caractérisé par le fait que la paroi intérieure de la cloche (35) est rugueuse ou est munie d'un revêtement rugueux.

10. Compresseur à pistons radiaux suivant la revendication 8, caractérisé par le fait qu'une ou plusieurs rainures périphériques sont prévues sur la paroi intérieure de la cloche (35).

11. Compresseur à pistons radiaux suivant la revendication 8, 9 ou 10, caractérisé par le fait que la cloche (35) est fixée sur le paquet de tôles du rotor extérieur (10).

12. Compresseur à pistons radiaux suivant la revendication 11, caractérisé par le fait que la cloche (35) est réalisée d'un seul tenant avec la bague de court-circuit (12) du rotor extérieur (10).
